# FASCICULE DE BREVET EUROPEEN

(11) **EP 0 020 280 B1**
(45) Date de publication et mention de la délivrance du brevet: **11.05.1983**
(21) Numéro de dépôt: 80400797.9
(22) Date de dépôt: 04.06.1980
(51) Int. Cl.: F23Q 3/00, F23N 5/24

(54) **Dispositif d'allumage de sécurité destiné à une valve pour brûleur**
Sicherheitszündvorrichtung für ein Brennerventil
Fail-safe ignition device for a valve of a burner

(30) Priorité: 05.06.1979 FR 7914276
(43) Date de publication de la demande: 10.12.1980
(73) Titulaire: SOCIETE BOURGUIGNONNE DE MECANIQUE, F-21490 Ruffey Les Echirey (FR)
(72) Inventeur: Sobole, Pierre, F-21490 Ruffey les Echirey (FR)
(74) Mandataire: Derambure, Christian

## Description

La présente invention concerne un dispositif d'allumage de sécurité destiné notamment à fonctionner en combinaison avec une valve notamment pour brûleurs ou panneaux radiants comportant un corps de valve ayant un conduit d'amenée de gaz et un logement pour un injecteur, contenant un siège pour un clapet comprenant d'une part un corps de sécurité logeant une tête magnétique pourvue d'un enroulement relié par un conducteur électrique à un thermocouple et d'autre part un boîtier de commande logeant une bobine de commande du clapet, un ensemble de production d'étincelles d'allumage du gaz, un redresseur, un circuit imprimé et une patte de mise à la masse.

On connaît des dispositifs de type similaire. Par exemple, dans le brevet français n° 2 178 756, on décrit un dispositif comportant deux brûleurs, une valve comprenant un corps cylindrique creux à la base duquel est placée une tête magnétique dans laquelle peut coulisser un noyau plongeur comportant une tige solidaire d'un disque. Un clapet est serti sur celui-ci et maintenu en position de fermeture par un ressort. La tête magnétique est reliée à un thermocouple situé dans la flamme d'un brûleur. Une bobine magnétique permet l'ouverture du clapet tant que le thermo- . couple est suffisamment chauffé. Un circuit imprimé est connecté à un redresseur donnant une plus grande stabilité à l'action de la bobine.

Des dispositifs voisins sont décrits dans le brevet américain n° 3191 661 et le brevet allemand n° 1 551 949.

Ces dispositifs connus présentent certaines limitations ou inconvénients. Ainsi, ils peuvent être en premier lieu la cause de perturbations parasites telles que surtensions transitoires sur la ligne d'alimentation du réseau normal qui les transmet ensuite à des récepteurs ce qui est gênant ; ils comportent généralement des composants électriques et électroniques épars, non protégés et reliés par des conducteurs électriques encombrants.

Le but de la présente invention est notamment de pallier ces inconvénients en proposant un tel dispositif d'allumage caractérisé par le fait que les moyens intégrés de protection contre les surtensions transitoires sont constitués par un « varistor permettant de limiter les tensions et les courants de choc, d'absorber les énergies perturbatrices et de stabiliser les tensions.

Selon une autre caractéristique de l'invention, les moyens de protection contre les surtensions transitoires, la bobine, le redresseur, l'allumeur de l'ensemble de production d'étincelles, le circuit imprimé et les connexions respectives sont logés dans un boîtier de commande sous forme de bloc surmoulé en matériau isolant, compact, étanche et protégé.

Dans un tel dispositif d'allumage, les éventuelles perturbations de fonctionnement et les éventuelles destructions occasionnées par les crêts de tension existant soit du fait du courant d'alimentation, soit du fait d'un transformateur sont supprimées et ce jusqu'à plusieurs milliers de volts, ce qui améliore considérablement la fiabilité du dispositif.

La présence d'un redresseur pouvant être un pont à diode assure une alimentation qui élimine toute vibration et améliore la fiabilité de l'ensemble.

La partie électrique du dispositif est préférentiellement intégrée dans un boîtier unique surmoulé en résine ou autre corps isolant, et de ce fait totalement étanche et à l'abri des poussières et atmosphères corrosives, compact, moins volumineux, plus facile d'emploi, interchangeable.

En utilisant des composants communs pour l'allumeur et la télécommande de la valve, on abaisse son coût en améliorant la fiabilité et la simultanéité des fonctions allumage et alimentation en gaz par ouverture du clapet.

Les connexions du boîtier de commande aux organes restant en dehors de celui-ci sont réduites au maximum, ce qui est également un élément d'amélioration essentielle de la fiabilité du dispositif.

D'autres avantages ressortiront également de la description de deux formes d'exécution préférées mais nullement limitatives de l'invention et du dessin annexé, dont :
la figure 1 est une vue schématique partiellement arrachée du dispositif selon l'invention ;
la figure 2 est une vue schématique du schéma électrique selon une première forme d'exécution de ce dispositif, et,
la figure 3 est une vue schématique du schéma électrique selon une seconde forme d'exécution du dispositif de l'invention.

Le dispositif d'allumage de sécurité perfectionné selon la présente invention et la figure 1 est notamment destiné à fonctionner en combinaison avec une valve 1, par exemple pour brûleurs ou panneaux radiants, qui comporte un corps de valve 2 rigide pourvu d'un raccord d'entrée 3 formant un conduit d'amenée 4 de gaz combustible et un logement 5 adjacent et opposé pour un injecteur 6 ne faisant pas partie de l'invention.

Le corps de valve 2 définit un siège 7 de valve pour un clapet 8 interposé sur le passage du gaz entre le conduit d'amenée 4 et l'injecteur 6 susceptible de permettre ou d'interdire le passage du gaz depuis le conduit 4 vers l'injecteur 6, dans le sens des flèches f.

Le corps de valve 2 comporte également un corps de sécurité 9, creux adjacent au raccord 3 et au logement 5, en communication avec l'espace intérieur de passage du gaz dans lequel est logée une tête magnétique 10 maintenue par exemple au moyen d'un écrou étanche au gaz vissé sur le corps de sécurité qui comporte notamment un enroulement d'un électroaimant fixe (non représenté), relié par des conducteurs électriques 11 à un thermocouple 12 qui une fois porté à une certaine température provoque la circulation d'un microcourant dans l'enroulement suffisant pour maintenir le clapet 8 écarté de son siège, en établissant une communication entre le conduit 4 et l'injecteur 6.

Le thermocouple 12 est placé selon les nécessités soit dans la flamme de l'injecteur 6, soit dans la flamme d'un brûleur, soit à tout autre endroit dont la température est un facteur de commande du fonctionnement de l'injecteur 6.

Le corps de valve 2 comporte enfin un corps de poussoir creux 13, adjacent au raccord d'entrée 3 et au logement 5, de même direction et de sens opposé au corps de sécurité 9, à la partie extrême duquel est fixé, de façon préférentiellement amovible, un boîtier de commande 14.

Ce boîtier de commande 14 sert de logement pour une bobine 15 ayant un enroulement 16 dans lequel est monté à coulissement axial un noyau plongeur 17 en appui sur une tige poussoir 18 montée à coulissement axial dans le corps de poussoir grâce à des moyens de guidage et en appui à l'une de ses extrémités sur le noyau plongeur 17 et, à son autre extrémité, sur le clapet 8, du côté opposé à celui où se trouve sa tige.

Lorsque l'enroulement 16 de la bobine 15 est parcouru par un courant, le noyau plongeur 17 est déplacé vers le haut sur la demi-vue gauche de la figure 1 en entraînant grâce à la tige poussoir 18 le clapet 8 à l'écart de son siège 7, à l'encontre d'un ressort 19, ce qui ouvre le passage du gaz du conduit 4 vers l'injecteur 6. Au contraire, lorsque l'enroulement 16 n'est plus parcouru par un courant, le noyau plongeur 17 et la tige poussoir 18 se trouvent dans la position indiquée sur la demi-vue droite de la figure 1, le clapet 8 étant alors appliqué sur son siège.7 par le ressort 19 et le passage de gaz combustible interrompu.

Dans le boîtier de commande 14, sont également logés un redresseur de courant 20 et un circuit imprimé ou équivalent assurant les connexions électriques nécessaires (non figuré).

Ce boîtier 14 est également pourvu d'une prise de courant électrique 21, étanche, à verrouillage de sécurité à laquelle peut être connecté ou déconnecté avec toutes les mesures de sécurité considérées comme nécessaires ou indispensables, un connecteur électrique 22 également étanche et à verrouillage de sécurité, pourvu de conducteurs électriques d'alimentation 23.

Le schéma électrique de commande de la valve (selon les figures 2, 3) comporte, sur le circuit imprimé du boîtier de commande 14, une arrivée à deux plots 24, 25 de courant alternatif monophasé (110 V 50 Hz ou 220 V 50 Hz, etc.) à partir du réseau normal, notamment par un organe de commande temporisé (non figuré) et les conducteurs électriques d'alimentation 23.

A partir de cette arrivée sont alimentés de l'intérieur du boîtier 14, le redresseur 20 alimentant la bobine 15 et également un allumeur 26 lequel alimente. en courant haute tension de décharge, par exemple de 15000 V, un éclateur 27 placé dans une zone d'allumage du gaz. La mise à la masse des circuits est avantageusement réalisée à l'aide d'une patte pour la mise à la masse 28.

La liaison électrique entre l'allumeur 26, placé dans le boîtier de commande 14 et l'éclateur 27, placé dans une zone d'allumage du gaz est réalisée à l'aide d'un conducteur de sortie haute tension 29. La liaison de la patte 28 avec la borne respective de mise à la masse du circuit imprimé à l'intérieur du boîtier de commande 14 est réalisée à l'aide d'un conducteur de mise à la masse 30.

Le fonctionnement de la valve est le suivant :.

La valve étant au repos, et toutes ses pièces en position normale de repos, comme illustré sur la demi-vue droite de la figure 1, en particulier le clapet 8 appliqué sur le siège 7, l'organe de commande temporisé, notamment un contacteur manuel ou asservi à un thermostat, une horloge de commande, un dispositif d'ouverture de portes' ou tout autre moyen de commande similaire, envoie au dispositif le courant monophasé qui alimente par le circuit imprimé le redresseur 20 et l'énroulement 16 de la bobine 15. Le noyau plongeur 17 est déplacé, ce qui provoque le déplacement concomitant de la tige poussoir 18 et donc celui du clapet 8 à l'encontre du ressort 19 dans le sens de l'ouverture du passage'de gaz entre le conduit 4 et l'injecteur ₆.

Le courant redressé alimente, également par les connexions du circuit imprimé, l'allumeur-26 qui envoie vers l'éclateur 27 les déchares électriques d'allumage du gaz à la sortie de l'injecteur 6. Le gaz est allumé et l'injecteur en service.

L'organe de commande temporisé cesse d'envoyer le courant monophasé de commande de l'allumage après un temps relativement court, mais suffisant pour que la température du thermocouple 12 se soit suffisamment élevée afin que celui-ci envoie dans la tête magnétique le courant nécessaire pour que le clapet 8 soit maintenu ouvert.

Le dispositif se trouve sous la surveillance du thermocouple 12 jusqu'à ce qu'une défaillance ou des conditions nouvelles provoquent l'arrêt de la combustion du gaz et, de ce fait, le refroidissement du thermocouple, l'arrêt du courant dans la tête magnétique et la fermeture du clapet 8.

Le système électrique du dispositif de cette invention et les figures 2 et 3 comportent, plus en détail, le redresseur 20 alimenté comme déjà mentionné et alimentant en courant redressé, en parallèle selon là forme d'exécution de la figure 1 d'une part l'enroulement 16 de la bobine 1e et d'autre part un ensemble de production d'étincelles 31 haute tension, suivant tout procédé et dispositif appropriés.

Le redresseur 20 peut faire en soi l'objet de très nombreuses variantes et formes d'exécution notamment mais non exclusivement celle connue comportant quatre diodes en quinconce (en pont) qui a l'avantage de permettre de bénéficier d'un courant redressé plus puissant que celui obtenu au moyen d'une simple diode ce qui évité ainsi toute vibration intempestive du redresseur utilisé sur une bobine ou un relais. Cependant, l'ensemble de production d'étincelles 31 peut comporter à titre d'exemple non limitatif tel que figuré sur le dessin auquel on se réfère explicitement et de façon non limitative :
-une résistance B, notammant une varistance ou tout autre composant ou ensemble de même fonction c'est-à-dire dont la résistivité est variable : élevée pour une tension inférieure égale ou voisine de la tension normale d'alimentation, décroissante notamment très fortement pour une tension s'élevant au-dessus de cette tension normale d'alimentation même pour une très courte durée,
- un condensateur C ou tout autre ensemble ou composant de même fonction,
- une diode à gaz D ou tout autre ensemble ou composant de même fonction c'est-à-dire de décharge périodique du condensateur C dans le primaire d'un transformateur E, et
- le transformateur E ou tout autre ensemble ou composant de même fonction c'est-à-dire d'amplification de la tension de décharge du condensateur C,
   qui constituent en combinaison l'allumeur 26 et
- l'éclateur 27 venant également en combinaison ou tout autre composant ou ensemble de même fonction, c'est-à-dire d'assurer la formation d'étincelles haute tension, comportant un . élément de masse G.

Le système électrique comporte ensuite, selon la présente invention des moyens intégrés de protection contre les surtensions transitoires constitués par un « varistor J ayant pour fonction de limiter les tensions et les courants de choc, d'aborder les énergies perturbatrices et de stabiliser les tensions, de quelque nature qu'elles soient. A ce varistor J est associée une résistance plus faible que la résistance B ou tout organe ou ensemble de même fonction c'est-à-dire d'une part de ne pas perturber le fonctionnement du condensateur C et d'autre part d'atténuer les crêts de tension réactive du primaire du transformateur E.

Le varistor J est placé, selon une première forme d'exécution illustré par la figure 2, en aval du redresseur 20, en parallèle avec d'une part la bobine 15 et d'autre part l'allumeur 26, notamment sur le primaire du transformateur E.

Selon une seconde forme d'exécution illustrée par la figure 3, le redresseur 20 n'alimente directement que la bobine 15. L'ensemble de production d'étincelles 31 est alimenté en courant redressé par une diode d'étincelles 32.

Le varistor J est placé dans cette seconde forme d'exécution en amont du redresseur 20, de manière à protéger les deux circuits alimentés séparément en courant redressé.

On observera que selon l'invention, tous les organes composants, ensembles électriques et électroniques tels que notamment bobine 15, redresseur 20, allumeur 26, circuit imprimé et connexions respectives (en dehors de l'éclateur 27 et de la patte 28) peuvent être logés dans le boîtier 14, notamment sous la forme d'un bloc unique, surmoulé en résine ou tout autre corps isolant, compact étanche et protégé contre les poussières et tout autre atmosphère nocive ou corrosive. Sous cette forme d'exécution, les connexions extérieures sont réduites aux conducteurs 11 du thermocouple 12, de l'alimentation 23, de haute tension 29 et de mise à la masse 30.

Cette disposition permet également éventuellement et dans certaines conditions de supprimer ces moyens de connexions extérieurs en dehors des connexions d'alimentation 23, notamment en rendant l'éclateur 27 solidaire du boîtier de commande 14 et en intégrant la patte de mise à la masse 28 au circuit magnétique de la bobine 15.

## Revendications

1. Dispositif d'allumage de sécurité destiné notamment à fonctionner en combinaison avec une valve (1) notamment pour brûleurs ou panneaux radiants comportant un corps (2) de valve ayant un conduit d'amenée (4) de gaz et un logement pour un injecteur (6), contenant un siège (7) pour un clapet (8) comprenant d'une part un corps de sécurité_.(9) logeant une tête magnétique (10) pourvue d'un enroulement relié par un conducteur électrique (11) à un thermocouple (12) et d'autre part un boîtier de commande (14) logeant une bobine de commande (15) du clapet, un ensemble (31) de production d'étincelles d'allumage du gaz, un redresseur (20), un circuit imprimé, une patte (28) de mise à la masse et des moyens intégrés de protection contre les surtensions transitoires et pour stabiliser les tensions, caractérisé par le fait que ces moyens de protection sont constitués par un varistor J destiné à protéger d'une part la bobine (15) de commande du clapet et d'autre part l'ensemble de production d'étincelles (31) et éventuellement le redresseur (20) également.

2. Dispositif d'allumage selon la revendication 1, dont l'ensemble de production d'étincelles comporte une résistance B, un condensateur C, une diode à gaz D, un transformateur E et un éclateur, un allumeur de cet éclateur et la bobine de commande étant alimentés en parallèle par le redresseur, caractérisé par le fait que le varistor J est placé en aval du redresseur (20), en parallèle avec la bobine (15) et l'allumeur (26).

3. Dispositif selon la revendication 1 dont le redresseur n'alimente que la bobine de commande du clapet, l'ensemble de production d'étincelles étant alimenté par une diode, caractérisé par le fait que le varistor J est placé en amont du redresseur (20) et de manière à protéger ce redresseur (20) également.

4. Dispositif d'allumage selon les revendications 1 à 3, caractérisé par le fait que les moyens de protection contre les surtensions transitoires, la bobine (15), le redresseur (20), l'allumeur (26) de l'ensemble de production d'étincelles (31), le circuit imprimé et les connexions respectives sont logés dans le boîtier de commande (14) sous forme d'un bloc surmoulé, en matériau isolant, compact, étanche et protégé.

5. Dispositif d'allumage selon la revendication 4, caractérisé par le fait que le boîtier de commande comporte une prise de courant (21) étanche, à verrouillage de sécurité pouvant être connecté au réseau normal à l'aide d'un connecteur (22) également étanche et à verrouillage pourvu de conducteurs électriques d'alimentation (23) appropriés, les connexions extérieures étant réduites aux conducteurs (11) du thermocouple (12) d'alimentation (23) de haute tension (29), et de mise à la masse (30) entre la patte (28) et le boîtier de commande (14).

6. Dispositif d'allumage selon les revendications 4 et 5, caractérisé par le fait que les conducteurs (11) du thermocouple (12) de haute tension (29) et de mise à la masse (30) sont supprimés du fait que l'éclateur (27) est solidaire du boîtier de commande (14) et la patte (28) est intégrée au circuit magnétique de la bobine (15).

## Claims

1. Safety lighting device destined mainly to operate in relation with a valve (1), mainly for burners or radiating panels including a valve body (2) with a gaz inlet duct (4) and a recess for an injector (6) with a seat (7) for a valve (8) including on the first hand a safety body (9) with a magnetic head (10) fitted with a coil connected by an electric conductor (11) to a thermocouple (12) and on the other hand a control box (14) including a control coil (15) for the valve, a set (31) generating gas ignition sparks, a rectifier (20), a printed circuit, an earthing-tab (28) and integrated protection means against temporary overvoltage and in order to stabilise voltages, wherein the featuring protection means consisted in a varistor J destinated to protect the coil (15) controlling the valve and the spark generating set (31) and possibly the rectifier (20).

2. Ignition system according to claim 1, with a spark generating set including a resistance B, a condensor C, a gas diode D, a transformer E and a spark gap ; an igniter for this spark-gap and the control coil being supplied up in parallel by the rectifier wherein the varistor J is positioned after the rectifier (20), in parallel with the coil (15) and the igniter (26).

3. System according to claim 1 with a rectifier that supplies the valve control coil only as the spark generating set is supplied by a diode, wherein the varistor J is positioned before rectifier (20) and also in such a way but this rectifier is protected (20).

4. Ignition system according to claims 1 to 3, wherein the protection means against temporary over-voltages, coil (15), rectifier (20), igniter (26) for the spark generating set (31) printed circuit, and related connections are placed in the control box (14) as an overmoulded block in insulating material, compact, sealed and protected.

5. Ignition system according to claim 4, wherein the control box comprises a sealed socket (21) with a safety lock that can be connected.to the mains through a connector (22) which-is also sealed and fitted with a locking device and appropriate supply electric conductors (23); but- side connections being limited to conductors (11) of the high voltage (29) supply (23) thermocouple (12), and earthing (30) between tab (28) and control box (14).

6. Ignition system according to claims 4 and 5 wherein there is no conductors (11) for thermocouple (12), high voltage (29) and earthing (30) due to the fact that the spark gap (27) is built in the control box (14) and the tab (28) is part of the coil (15) magnetic circuit.

## Patentansprüche

1. Sicherheitszündungsvorrichtung vor allem dazu bestimmt, in Verbindung mit einem Ventil funktionieren (1), vor allem für Brenner oder ausstrahlende Paneele, welche einen Ventilkörper (2) haben, der eine Gaszuführungsröhre (4) und ein Lager für einen Injektor (6) hat mit einem Platz (7) für eine Klappe (8) einbegreifend einerseits, einen Sicherheitskörper (9) in welchem ein Magnetkopf (10) liegt, welcher eine Wicklung hat, die durch einen Elektrizitätsleiter (11) mit einem Thermoelement (12) verbunden ist, andererseits ein Antriebsgehäuse (14) in welchem die Antriebsrolle (15) der Klappe liegt, einen Komplex (31) zur Herstellung der Anzündfunken für das Gas, einenGleichrichter (20) einen printed circuit, einen Aufschlag (28) zum an die Masse setzen und integrierte Schutzvorrichtung gegen vorrübergehende Überspannungen und zum Stabilisieren der Spannungen, dadurch gekennzeichnet, dass diese Schutzvorrichtungen durch einen Varistor J konstituiert sind, welcher einerseits die Antriebsrolle (15) der Klappe und andererseits den Komplex (31) zur Herstellung der Anzündfunken schützt, sowie, wenn nötig, den Gleichrichter (20).

2. Sicherheitszündungsvorrichtung nach der Anspruch 1, deren Komplex zur Herstellung von Anzündfunken einen Widerstand B, einen Kondensator C, eine Gastiode D, einen Transformator E und einen Entlader hat, ein Anzünder dieses Entladers und die Antriebsrolle werden parallel vom Gleichrichter versorgt, dadurch gekennzeichnet, dass der Varistor J unterhalb des Gleichrichters (20) ist, parallel zur Rolle (15) und dem Anzünder (26).

3. Sicherheitszündungsvorrichtung nach der Anspruch 1, deren Gleichrichter nur die Antriebsrolle der Klappe versorgt, der Komplex zur Funkenherstellung wird durch. eine Diode versorgt, dadurch gekennzeichnet, dass sich der Varistor J oberhalb des Gleichrichters (20) befindet und auf solche Art und Weise, dass dieser Gleichrichter (20) sich geschützt wird.

4. Sicherheitszündungsvorrichtung nach den Ansprüche 1 bis 3, dadurch gekennzeichnet, dass die Schutzmöglichkeiten gegen vorübergehende Überspannungen, die Rolle (15) der Gleichrichter (20), die Zündung (26) des Komplexes für Funkenherstellung (31) des printed circuit und der jeweiligen Verbindungen im Antriebsgehäuse (14) in der Form eines abgeformten Blockes, aus Isoliermaterial, kompakt, wasserdicht und geschützt liegen.

5. Sicherheitszündungsvorrichtung nach der Ansprüche 4, dadurch gekennzeichnet dass das Antriebsgehäuse eine wasserdichte Steckdose (21) hat, mit Schutzverschluss, welche mit dem Normalnetz durch einen Schalter (22) auch wasserdicht verbunden ist, mit Verschluss versehen und mit den angebrachten Elektrizitätsleiter für die Versorgung (23), die äusseren Verbindungen sind reduziert auf die Elektrizitätsleiter (11) für das Thermoelement (12) der Versorgung (23) für die Hochspannung (29) und dem Aufschlag (28) zum an die Masse setzen (30) und dem Antriebsgehäuse (14).

6. Sicherheitszündungsvorrichtung nach den Ansprüche 4 und 5, dadurch gekennzeichnet dass die Leiter (11) für das Thermoelement (12) der Hochspannung (29) und an die Masse setzen (30) abgeschaffen sind durch den Entlader (27), der mit dem Antriebsgehäuse (14) kraftschlüssig verbunden ist und der Aufschlag (28) in den Magnetkreis der Rolle (15) integriert ist.
